# EUROPÄISCHE PATENTSCHRIFT

(11) **EP 1 840 058 B1**
(45) Veröffentlichungstag und Bekanntmachung des Hinweises auf die Patenterteilung: **05.03.2014**
(21) Anmeldenummer: 07006142.9
(22) Anmeldetag: 26.03.2007
(51) Int. Cl.: B65H 5/06, B65H 29/12, B65H 29/68

(54) **Vorrichtung zur Verlangsamung und/oder Beschleunigung von Druckbogen oder von einem bahnförmigen Bedruckstoff abgetrennten Exemplaren**
Device for decelerating and/or accelerating printed sheets or exemplars separated from a sheet like print substrate
Dispositif destiné au ralentissement et/ou à l'accélération d'erreurs d'impression ou d'une matière imprimée en forme de bande d'exemplaires séparés

(30) Priorität: 28.03.2006 DE 102006014220
(43) Veröffentlichungstag der Anmeldung: 03.10.2007
(73) Patentinhaber: manroland web systems GmbH, 86153 Augsburg (DE)
(72) Erfinder: Knauer, Peter, 86692 Münster/Lech (DE); Schnell, Helmut, 86154 Augsburg (DE); Roettger, Heinz, 86482 Aystetten (DE)

(56) Entgegenhaltungen:
- EP-A2- 0 972 733
- DE-A1- 3 007 435
- DE-A1- 3 940 960
- DE-A1- 19 903 120
- DE-A1- 19 955 819

## Beschreibung

Die Erfindung betrifft eine Vorrichtung zur Verlangsamung und/oder Beschleunigung von Druckbogen oder von einem bahnförmigen Bedruckstoff abgetrennten Exemplaren gemäß dem Oberbegriff des Anspruchs 1.

Beim Transport von Druckbogen oder von einem bahnförmigen Bedruckstoff abgetrennten Exemplaren durch die Komponenten bzw. Baugruppen einer Druckmaschine, so zum Beispiel durch einen Falzapparat einer Druckmaschine, ist es unter anderem erforderlich, die Druckbogen bzw. die Exemplare ausgehend von einer Anfangsgeschwindigkeit auf eine Endgeschwindigkeit zu verlangsamen oder auch zu beschleunigen. So müssen z. B. von einem bahnförmigen Bedruckstoff abgetrennte sowie gegebenenfalls mit Längsfalzen und/oder Querfalzen vorgefalzte Exemplare im Bereich eines Falztisches eines Falzapparats abgebremst werden, um so im Bereich des Falztischs einen Längsfalz ausbilden zu können.

Nach dem Stand der Technik erfolgt das Abbremsen der Druckbogen bzw. der Exemplare mit Hilfe von Bürsten bzw. Magnetbremsen. Beim Verlangsamen bzw. Abbremsen von Druckbogen bzw. Exemplaren mit Hilfe von Bürsten bzw. Magnetbremsen erfolgt eine diskontinuierliche bzw. abrupte Abbremsung der Druckbogen bzw. Exemplare. Hierbei besteht die Gefahr, dass sich die abzubremsenden Druckbogen bzw. Exemplare verschieben bzw. verdrehen. Eine Verschiebung bzw. Verdrehung der abzubremsenden bzw. zu verlangsamenden Druckbogen bzw. Exemplare beeinträchtigt die Falzqualität und ist demnach insgesamt von Nachteil.

In der nachveröffentlichten DE 10 2005 017 411 ist eine Vorrichtung zur Verlangsamung und/oder Beschleunigung von Druckbogen oder von einem bahnförmigen Bedruckstoff abgetrennten Exemplaren beschrieben, bei der die Druckbogen bzw. Exemplare ausgehend von einer Anfangsgeschwindigkeit auf eine Endgeschwindigkeit kontinuierlich verlangsamt oder beschleunigt werden. Die Druckbogen bzw. Exemplare werden beim Verlangsamen oder Beschleunigen zwischen zwei sich gegenüberliegenden Einrichtungen geführt, wobei die auf den Seiten der Druckbogen bzw. Exemplare abrollenden Einrichtungen als an Planetenrädern befestigte Nocken ausgebildet, wobei jedes Planetenrad in einem feststehenden Hohlrad drehbar gelagert ist, wobei die Nocken über jeweils einen Befestigungspunkt am jeweiligen Planetenrad drehfest bzw. unverdrehbar gelagert sind, und wobei die Befestigungspunkte von zwei sich gegenüberliegenden Nocken bei der Drehung der Planetenräder im jeweiligen feststehenden Hohlrad derart auf einer Geraden bewegt werden, dass sich der Abstand der Befestigungspunkte von dem Druckbogen bzw. Exemplar entweder vergrößert oder verkleinert, um so die Druckbogen bzw. Exemplare kontinuierlich zu beschleunigen oder zu verlangsamen.

Aus der DE 39 40 960 A1 ist eine Vorrichtung mit den Merkmalen des Oberbegriffs des Anspruchs 1 bekannt, wobei bei dieser Vorrichtung die auf der Oberseite und der Unterseite von Exemplaren abrollenden Einrichtungen jeweils als Nocken ausgebildet sind.

Nach der DE 199 55 819 A1 sind die auf sich gegenüberliegenden Seiten von Exemplaren abrollenden Einrichtungen ebenfalls jeweils als Nocken ausgebildet.

Die DE 199 03 120 A1 zeigt eine Vorrichtung zur Verlangsamung von Produkten, wobei die auf sich gegenüberliegenden Selten der Produkte abrollenden Einrlchtungen jeweils als Walzen ausgebildet sind.

Die WO 2007/087858 A1 betrifft eine Vorrichtung zum Abbremsen von auf einem Stapel abzulegenden Bögen, Insbesondere Papier- oder Kartonbögen, mit zumindest an einer Seite der Transportebene der Bögen über die Breite der Vorrichtung angeordneten rotierend antrelbbaren Klemmelementen, die Klemmzonen aufweisen, die beim Umlauf zeitweise bis in die Einlaufsbene der Bögen reichen, mit einem auf der entgegengesetzten Seite der Transportebene der Bögen rotierend angeordneten Gegenelement, so dass ein Bogen zwischen den Klemmzonen und dem Gegenelement einklemmbar ist, wobei die Klemmelemente jeweils mit einem unglelchförmlgen Drehantrleb verbunden sind, wobei die Klemmelemente auf einem Teil ihres Umfanges ringsegmentförmige Klemmzonen aufweisen und in Bogenlaufrichtung mit Abstand vor den Klemmelementen eine Ablenkeinrichtung angeordnet ist, von der die Bogenhinterkanten aus der Einlaufebene nach unten abgelenkt werden.

Weiterer Stand der Technik ist aus der DE 30 07 435 A1 bekannt.

Hiervon ausgehend liegt der vorliegenden Erfindung das Problem zugrunde, eine neuartige Vorrichtung zur Verlangsamung und/oder Beschleunigung von Druckbogen oder von einem bahnförmigen Bedruckstoff abgetrennten Exemplaren zu schaffen.

Dieses Problem wird durch eine Vorrichtung gemäß Anspruch 1 gelöst. Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Ansicht einer erfindungsgemäßen Vorrichtung zur Verlangsamung und/oder Beschleunigung von Exemplaren beim erstmaligen Kontaktieren eines zu verlangsamenden oder zu beschleunigenden Exemplars; und
- Fig. 2:: die erfindungsgemäße Vorrichtung der Fig. 1 beim Freigeben eines verlangsamten oder beschleunigten Exemplars.

Nachfolgend wird die Erfindung unter Bezugnahme auf Fig. 1 und 2 in größerem Detail beschrieben.

Fig. 1 und 2 zeigen unterschiedliche Ansichten einer erfindungsgemäßen Vorrichtung 10, die dem Verlangsamen von mit Längsfalzen und/oder Querfalzen vorgefalzten Exemplaren 11 eines bedruckten, bahnförmigen Bedruckstoffs dient. Die erfindungsgemäße Vorrichtung 10 ist im Bereich eines Falzapparats angeordnet, nämlich in Transportrichtung der Exemplare 11 gesehen nach einer Querfalzeinheit und vor einer zweiten Längsfalzeinheit. Die Exemplare 11 werden in Richtung des Pfeils 12 durch den Falzapparat sowie die erfindungsgemäße Vorrichtung 10 bewegt und dabei im Bereich der erfindungsgemäßen Vorrichtung 10 ausgehend von einer Anfangsgeschwindigkeit auf eine Endgeschwindigkeit kontinuierlich verlangsamt.

Obwohl nachfolgend die Erfindung für das Ausführungsbeispiel einer kontinuierlichen Verlangsamung von Exemplaren beschrieben wird, sei bereits an dieser Stelle darauf hingewiesen, dass die erfindungsgemäße Vorrichtung selbstverständlich auch zum Beschleunigen von Exemplaren verwendet werden kann. Weiterhin kann die erfindungsgemäße Vorrichtung zum Verlangsamen bzw. Beschleunigen von bedruckten Druckbogen verwendet werden.

Die erfindungsgemäße Vorrichtung 10 verfügt gemäß Fig. 1 und 2 über mindestens eine auf eine Oberseite der Exemplare 11 abrollende Einrichtung 13 sowie mindestens eine auf eine Unterseite der Exemplare 11 abrollende Einrichtung 14, wobei Fig. 1 und 2 jeweils lediglich eine solche Einrichtung 13 und 14 zeigen. Abhängig von der Formatbreite der zu verlangsamenden Exemplare 11 sind jedoch üblicherweise sowohl im Bereich der Oberseite als auch im Bereich der Unterseite mehrere solche Einrichtungen 13 und 14 mit Abstand voneinander nebeneinander angeordnet.

Die Einrichtungen 13 und 14 sind derart antreibbar, dass dann, wenn die Einrichtungen 13 und 14 ein zu verlangsamendes Exemplar 11 erstmals kontaktieren (siehe Fig. 1), Kontaktbereiche 15 bzw. 16 derselben eine Umfangsgeschwindigkeit aufweisen, die der Anfangsgeschwindigkeit des Exemplars 11 entspricht.

Ausgehend von dieser Umfangsgeschwindigkeit sind die Einrichtungen 13 und 14 dann kontinuierlich in Richtung auf die Endgeschwindigkeit des zu verlangsamenden Exemplars 11 verlangsambar. Hierzu wird die Drehzahl der Einrichtungen 13 und 14 derart kontinuierlich herabgesetzt, dass sich die Umfangsgeschwindigkeit der Kontaktbereiche 15 und 16 der Einrichtungen 13 und 14 kontinuierlich verringert.

Im gezeigten Ausführungsbeispiel der Fig. 1 und 2 verfügen demnach die Kontaktbereiche 15 und 16 der Einrichtungen 13 und 14 beim erstmaligen Kontaktieren eines zu verlangsamenden Exemplars 11 über eine Umfangsgeschwindigkeit, die der Anfangsgeschwindigkeit des zu verlangsamenden Exemplars 11 entspricht. Dann, wenn die Einrichtungen 13 und 14 das auf die Endgeschwindigkeit verlangsamte Exemplar 11 freigeben (siehe Fig. 2), verfügen die Kontaktbereiche 15 und 16 der Einrichtungen 13 und 14 über eine Umfangsgeschwindigkeit, die der Endgeschwindigkeit des abzubremsenden bzw. zu verlangsamenden Exemplars 11 entspricht. Dazwischen erfolgt eine kontinuierliche Reduzierung der Umfangsgeschwindigkeit der Kontaktbereiche 15 und 16, nämlich dadurch, dass die Drehzahlen der Einrichtungen 13 und 14 kontinuierlich verringert werden.

Im Anschluss an das Freigeben eines verlangsamten Exemplars 11 (siehe Fig. 2) sind die Einrichtungen 13 und 14 derart beschleunigbar, dass dieselben ein als nächstes zu verlangsamendes Exemplar im Takt der Druckmaschine bzw. des Falzapparats derart kontaktieren, dass die Kontaktbereiche 15 und 16 derselben dann, wenn das als nächstes zu verlangsamende bzw. beschleunigte Exemplar 11 erstmals kontaktiert wird, wiederum eine Umfangsgeschwindigkeit aufweisen, die der Anfangsgeschwindigkeit des als nächsten zu verlangsamenden Exemplars 11 entspricht.

Je Umdrehung der Einrichtungen 13 und 14 werden dieselben demnach nicht mit einer konstanten Drehzahl angetrieben, vielmehr wird die Drehzahl der Einrichtungen 13 und 14 innerhalb einer Umdrehung variiert.

Den Einrichtungen 13 und 14 ist ein gemeinsamer Eigenantrieb zuzuordnen, wobei dann z. B. die auf der Oberseite des Exemplars 11 abrollenden Einrichtungen 13 unmittelbar vom Eigenantrieb antreibbar sind, wohingegen die auf der Unterseite der Exemplare 11 abrollenden Einrichtungen 14 mittelbar von den Einrichtungen 13 aus angetrieben werden.

Im gezeigten Ausführungsbeispiel der Fig. 1 und 2 ist die oder jede auf der Oberseite der Exemplare abrollende Einrichtung 13 als Nocken und die oder jede auf der Unterseite der Exemplare 11 abrollende Einrichtung 14 als Walze ausgeführt. Die gesamte äußere Oberfläche der Walze 14 bildet dabei den Kontaktbereich 16 der Einrichtung 14, sodass sich demnach der Kontaktbereich 16 der Einrichtung 14 über deren gesamte Umfangserstreckung erstreckt. Bei der als Nocken ausgebildeten Einrichtung 13 hingegen erstreckt sich der Kontaktbereich 15 derselben lediglich über einen definierten Winkelbereich. Außerhalb dieses Winkelbereichs verfügt der Nocken über einen reduzierten Außendurchmesser, sodass derselbe in diesem Bereich kein Exemplar 11 kontaktieren kann.

Die beiden Einrichtungen 13 und 14 sind an ihren Kontaktbereichen 15 und 16 vorzugsweise mit Polyurethan beschichtet. Durch Veränderung des Abstands zwischen den auf der Oberseite und der Unterseite der Exemplare 11 abrollenden Einrichtungen kann die Vorrichtung an eine unterschiedliche Dicke zu verlangsamender Exemplare 11 angepasst werden.

Die Umfangsgeschwindigkeit der Einrichtungen 13 und 14 entspricht in dem Zeitpunkt, in welchem dieselben ein zu verlangsamendes Exemplar erstmals kontaktieren, der Anfangsgeschwindigkeit des Exemplars 11. Anschließend werden die Einrichtungen 13 und 14 hinsichtlich ihrer Drehzahlen und damit Umfangsgeschwindigkeiten kontinuierlich verlangsamt, umso das zu verlangsamende Exemplar 11 kontinuierlich abzubremsen. Nachdem die Einrichtungen 13 und 14 das verlangsamte Exemplar 11 freigegeben haben, werden die Einrichtungen 13 und 14 beschleunigt, um anschließend im Takt der Druckmaschine ein als nächstes zu verlangsamendes Exemplar auf die obige Art und Weise zu kontaktieren und abzubremsen.

### Bezugszeichenliste

- 10: Vorrichtung
- 11: Exemplar
- 12: Pfeil
- 13: Einrichtung
- 14: Einrichtung
- 15: Kontaktbereich
- 16: Kontaktbereich

## Patentansprüche

1. Vorrichtung zur Verlangsamung und/oder Beschleunigung von Druckbogen oder von einem bahnförmigen Bedruckstoff abgetrennten Exemplaren, mit mindestens einer ersten, auf einer Oberseite der Druckbogen bzw. Exemplare abrollenden Einrichtung (13) und mindestens einer zweiten, auf einer Unterseite der Druckbogen bzw. Exemplare abrollenden Einrichtung (14), zwischen denen zu verlangsamende oder zu beschleunigende Druckbogen bzw, Exemplare hindurch bewegbar sind, wobei die Einrichtungen (13, 14) die Druckbogen bzw. Exemplare ausgehend von einer Anfangsgeschwindigkeit auf eine Endgeschwindigkeit kontinuierlich verlangsamen oder beschleunigen, **dadurch gekennzeichnet, dass** die erste, auf der Oberseite der Exemplare abrollende Einrichtung (13) als Nocken und die zweite, auf der Unterseite der Exemplare abrollende Einrichtung (14) als Walze ausgebildet ist, wobei eine Oberfläche der Walze (14) über deren gesamte Umfangserstreckung einen Kontaktbereich (16) bildet, und wobei eine Oberfläche des Nocken (13) lediglich über einen definierten Winkeiberelch einen Kontaktbereich (15) bildet, wobei die Einrichtungen (13, 14) derart angetrieben sind, dass dann, wenn die Einrichtungen (13, 14) mit ihren jeweiligen Kontaktbereichen (15, 16) einen Druckbogen bzw. ein Exemplar erstmals kontaktieren, die Kontaktbereiche (15, 16) derselben eine Umfangsgeschwindigkeit aufweisen, die der Anfangsgeschwindigkeit des Druckbogens bzw. Exemplars entspricht, dass hiervon ausgehend die Einrichtungen (13, 14) mit Ihren Jeweiligen Kontaktberelchen (15, 16) und damit der Druckbogen bzw. das Exemplar kontinuierlich auf die Endgeschwindigkeit verlangsambar oder beschleunigbar sind, und dass dann, wenn die Einrichtungen (13, 14) mit ihren jeweiligen Kontaktbereichen (15, 16) das auf die Endgeschwindigkeit verlangsamte oder beschleunigte Exemplar freigeben, die Einrichtungen (13, 14) mit Ihren jeweiligen Kontaktbereichen (15, 16) derart beschleunigbar oder verlangsambar sind, dass dieselben ein als nächstes zu verlangsamendes oder zu beschleunigendes Exemplar derart kontaktieren, dass die Kontaktbereiche (15, 16) derselben dann, wenn dieselben das als nächstes zu verlangsamende oder zu beschleunigende Exemplar erstmals kontaktieren, wiederum eine Umfangsgeschwindigkeit aufweisen, die der Anfangsgeschwindigkeit des Exemplars entspricht, wobei der ersten, auf der Oberseite der Exemplare abrollenden Einrichtung und der zweiten, auf der Unterseite der Exemplare abrollenden Einrichtung ein gemeinsamer Eigenantrieb zugeordnet ist, der die erste oder die zweite Einrichtung unmittelbar und die jeweils andere Einrichtung mittelbar über die unmittelbar angetriebene Einrichtung antreibt.

## Claims

1. A device (13) for slowing down and/or accelerating print sheets or copies severed from a web-like substrate, with at least one first device (13) rolling on a top side of the print sheets or copies and at least one second device (14) rolling on a bottom side of the print sheets or copies, between which print sheets or copies which are to be slowed down or accelerated can be moved through, wherein the devices (13, 14) continuously slow down or accelerate the print sheets or copies starting out from a starting speed to an end speed, **characterized in that** the first device (13) rolling on the top side of the copies are formed as cams and the second device (14) rolling on the lower side of the copies is formed as a roll, wherein a surface of the roll (14) over its entire circumferential extension forms a contact region (16), and wherein a surface of the cam (13) forms a contact region (15) merely over a defined angular region, wherein the devices (13, 14) are driven in such a manner that when the devices (13, 14) with their respective contact regions (15, 16) contact a print sheet or a copy for the first time, the contact regions (15, 16) of the same have a circumferential speed which corresponds to the starting speed of the print sheet or copy, **in that** starting out from this the devices (13, 14) with their respective contact regions (15, 16) and thus the print sheet or the copy can be continuously slowed down to or accelerated to the end speed, and **in that** when the devices (13, 14) with their respective contact regions (15, 16) release the copy slowed down or accelerated to the end speed, the devices (13, 14) with their respective contact regions (15, 16) can be accelerated or slowed down in such a manner, that the same contact a copy to be next slowed down or accelerated in such a manner that the contact regions (15, 16) of the same in turn have a circumferential speed when the same contact the copy next to be slowed down or accelerated for the first time, which corresponds to the starting speed of the copy, wherein the first device rolling on the top side of the copy and the second device rolling on the bottom side of the copy are assigned a common own drive, which drives the first or the second device directly and the respective other device indirectly via the directly driven device.

## Revendications

1. Dispositif de ralentissement et/ou d'accélération de feuilles d'impression ou d'exemplaires séparés d'un support d'impression en forme de bande, comportant au moins un premier dispositif (13) roulant sur une face supérieure des feuilles d'impression ou exemplaires et au moins un deuxième dispositif (14) roulant sur une face inférieure des feuilles d'impression, entre lesquels des feuilles d'impression ou exemplaires à ralentir ou à accélérer peuvent passer, les dispositifs (13, 14) accélérant ou ralentissant en continu les feuilles d'impression ou exemplaires en partant d'une vitesse initiale jusqu'à une vitesse terminale, **caractérisé en ce que** le premier dispositif (13) roulant sur la face supérieure des feuilles d'impression se présente sous forme d'une came et le deuxième dispositif (14) roulant sur la face inférieure des feuilles d'impression sous forme d'un cylindre, une surface du cylindre (14) constituant sur toute son extension circonférentielle une zone de contact (16), une surface de la came (13) formant simplement sur une zone angulaire définie une zone de contact (15), les dispositifs (13, 14) étant entraînés de manière à ce que, lorsque les dispositifs (13, 14) viennent en contact pour la première fois par leurs zones de contact respectives (15, 16), avec une feuille d'impression ou un exemplaire, les zones de contact (15, 16) de ceux-ci présentent une vitesse circonférentielle qui équivaut à la vitesse initiale de la feuille d'impression ou de l'exemplaire, que, partant de là, les dispositifs (13, 14), par leurs zones de contact respectives (15, 16), et ainsi la feuille d'impression ou l'exemplaire, peuvent être ralentis ou accélérés en continu à la vitesse finale et que, lorsque les dispositifs (13, 14), par leurs zones de contact respectives (15, 16), libèrent l'exemplaire ralenti ou accéléré à la vitesse finale, les dispositifs (13, 14), par leurs zones de contact respectives (15, 16), peuvent être accélérés ou ralentis de manière à venir en contact avec un prochain exemplaire à ralentir ou à accélérer de telle sorte que leurs zones de contact (15, 16), quand elles viennent en contact pour la première fois avec un prochain exemplaire à ralentir ou à accélérer, présentent à leur tour une vitesse circonférentielle qui équivaut à la vitesse initiale de l'exemplaire, étant associé au premier dispositif roulant sur la face supérieure des exemplaires et au deuxième dispositif roulant sur la face inférieure des exemplaires un organe de commande commun qui entraîne directement le premier ou le deuxième dispositif et indirectement l'autre dispositif respectif via le dispositif entraîné directement.
